# EUROPÄISCHE PATENTSCHRIFT

(11) **EP 1 284 859 B1**
(45) Veröffentlichungstag und Bekanntmachung des Hinweises auf die Patenterteilung: **29.12.2004**
(21) Anmeldenummer: 01955185.2
(22) Anmeldetag: 15.05.2001
(51) Int. Cl.: B41F 27/02, B41N 1/22

(54) **MAGNETISCHER AUFZUG EINES FORMZYLINDERS EINER ROTATIONSDRUCKMASCHINE**
MAGNETIC PACKING FOR A PRINTING CYLINDER OF A ROTARY PRINTING MACHINE
HABILLAGE D'UN CYLINDRE PORTE-CLICHES DE ROTATIVE

(30) Priorität: 17.05.2000 DE 10023988
(43) Veröffentlichungstag der Anmeldung: 26.02.2003
(73) Patentinhaber: Koenig & Bauer Aktiengesellschaft, 97080 Würzburg (DE)
(72) Erfinder: WEIS, Anton, 64653 Lorsch (DE)
(86) Internationale Anmeldenummer: PCT/DE2001/001834
(87) Internationale Veröffentlichungsnummer: WO 2001/087611

(56) Entgegenhaltungen:
- EP-A- 0 243 719
- WO-A-93/09952
- DE-A- 3 414 533
- DE-A- 4 407 287
- US-A- 3 668 752
- US-A- 3 824 927
- US-A- 4 628 815

## Beschreibung

Die Erfindung betrifft einen Aufzug eines Formzylinders einer Rotationsdruckmaschine gemäß dem Oberbegriff des Anspruchs 1.

Durch die DE 28 03 908 A1 ist eine Vorrichtung zum Befestigen eines Gummituches auf einem Zylinder einer Rotationsdruckmaschine für den Offsetdruck bekannt, wobei ein mehrere Schichten aufweisendes Drucktuch auf seiner dem Zylinder zugewandten Seite mit einer dünnen Metallplatte stoffschlüssig verbunden ist, welche zum Befestigen mit einem magnetischen Zylinder zusammen wirkt. Die auf der Metallplatte stoffschlüssig angeordneten Schichten des Drucktuches beinhalten u.a. eine kompressible Schicht. Zwischen Metallplatte und Zylinder kann das Drucktuch zu Korrekturzwecken mit Zwischenlagen - im Offsetdruck i.d.R. Kunststofffolien zur Korrektur der insgesamten Stärke - unterfüttert werden. Derartige Schichtaufbauten und Zwischenlagen unterscheiden sich erheblich von denen für Druckplatten im Hochdruck oder Flexodruck.

Die US 46 28 815 A zeigt eine Vorrichtung zur Befestigung einer Druckplatte für den Flexodruck, wobei die metallische Platte im druckbaren Bereich durch eine elastische Schicht unterfüttert ist, und im nicht elastisch unterfütterten Bereich magnetisch am Zylinder gehalten ist.

Die DE 38 32 515 A1 offenbart die Befestigung einer Druckplatte mit einem elastischen Unterlageboden, wobei der Unterlageboden Magnetpulver zum Zweck der Befestigung auf einer Zylinderoberfläche aufweist.

Die US 36 70 646 A zeigt eine Druckform für den Flexodruck, wobei die Druckform auf einem fest am Zylinder angeordneten Sattel angeordnet ist. Der Sattel weist im Bereich der Druckformenden in Umfangsrichtung Permanentmagneten auf, mittels derer die Enden der Druckform am Sattel gehalten werden.

In der US 40 40 351 A weist eine Druckplatte eine magnetisierbare Grundplatte und eine Gummischicht auf der Grundplatte auf. Die Druckplatte ist auf einem magnetischen Zylinder mittels magnetischer Kraft befestigbar.

Ein in der DE 34 14 533 A1 offenbarter Formzylinder weist zwischen der Druckform und seiner Mantelfläche eine Unterlage mit elastischen Eigenschaften auf. Die Druckform wird beispielsweise mittels Haftfolien gegen unerwünschte Ortsveränderung befestigt, und kann zusätzlich mittels Registerhilfsmitteln sicher positioniert werden.

Der Erfindung liegt die Aufgabe zugrunde, einen Aufzug eines Formzylinders einer Rotationsdruckmaschine zu schaffen.

Die Aufgabe wird erfindungsgemäß durch die Merkmale des Anspruchs 1 gelöst.

Vorteilhaft beim Befestigen eines Aufzuges auf Formzylindern von Rotationsdruckmaschinen, insbesondere einer Druckform eines Formzylinders für ein Hochdruck- oder Flexo-Druckwerk, ist die Anordnung eines elastischen Unterbaus zwischen der Druckform und dem Mantel des Zylinders. Dieser elastische Unterbau gleicht beispielsweise Toleranzen in der Dicke der Druckform und in der Rundlaufgenauigkeit des Zylinders aus. Bei überbreiten Zylindern eines Imprinterdruckwerkes für den Hoch- oder Flexodruck sollte vorteilhafter Weise unter der Druckform, i.d.R. einer Polymerplatte, ein derartiger Unterbau angeordnet werden. Dies gilt insbesondere auch dann, wenn ein erhöhter Verschleiß der Druckform, beispielsweise bei Verwendung spezieller, insbesondere aggressiver Farben vermieden werden soll. Dies wird beispielsweise mit einer erhöhten Härte für die Druckform - z. B. ca. 70 Shore -, in Verbindung mit dem erfindungsgemäßen Aufbau erreicht. In diesem Fall ist ein reversibel verformbarer, elastischer Unterbau von besonderem Vorteil um eine gleichmäßige Beaufschlagung der etwas härteren Druckform mit Farbe zu gewährleisten.

Weiter ist es für einen schnellen Wechsel der Druckform, insbesondere für Zylinder eines Imprinterdruckwerkes, von Vorteil, die Druckform mittels Magnetkraft auf dem Mantel des Zylinders zu befestigen.

Die mit der Erfindung erzielbaren Vorteile bestehen insbesondere darin, dass durch eine Ausführung des Aufzuges in mehreren Lagen, aus einer inneren Lage elastischen Materials, und einer äußeren, die Druckform mit ihrem erhabenen Relief tragenden Lage, eine vereinfachte Herstellung des Aufzuges, Qualitätsverbesserungen durch geringere Verformung und geringere Schwankung in der Toleranz als auch eine zumindest teilweise Wiederverwertbarkeit erreicht werden.

Ein wesentlicher, der genannten Vorteile ist, dass, insbesondere für Druckformen mit erhabenem Relief, eine Herstellung vereinfacht wird. Eine zweistufige Fertigung der Druckform, wobei beispielsweise eine Metallplatte zunächst abwicklungsgerecht vorgebogen und dann ein elastischer Unterbau aufgeklebt wird, ist nicht erforderlich, da die jeweilige Dicke in der geteilten Ausführung kleiner als die einer fest miteinander verbundenen mehrschichtigen Druckform, einer sogenannten Sandwichplatte, ist. Die Gefahr des Einfallens, wie sie beim Abrollen einer eben hergestellten Sandwichplatte mit elastischem Unterbau besteht, ist in vorteilhafter Weise nicht gegeben. Infolge dessen ist es möglich die Druckform eben, und damit deutlich kostengünstiger, herzustellen.

Vorteilhaft ist auch, dass eine Verbesserung der Druckqualität erreichbar ist, indem Verzerrungen, die aus dem Krümmungsradius beim Befestigen einer dicken, eben hergestellten und mehrschichtigen Druckform auf einem zylindrischen Körper resultieren, durch den nicht miteinander fest verbundenen, mehrlagigen Aufbau aus Druckform und Unterbau vermieden werden. Längungen des Druckbildes werden verkleinert. Insbesondere bei dicken Schichtaufbauten wie beispielsweise bei Hochdruck- bzw. Flexodruckverfahren, d. h. beim Druck mit merklich profilierter Oberfläche, macht sich beim Abrollen einer dicken, eben gefertigten einteiligen Druckform ein Übertragungsfehler bemerkbar.

Auch für Verbundwerkstoffe spezifische Probleme, wie beispielsweise Schwankungen in der Toleranz der verschiedenen, fest zusammengefügten Teile und daraus resultierende wechselseitige Spannungen, aber auch der sich addierenden Dicketoleranzen werden vermieden. Zwischen den Lagen besteht in vorteilhafter Weise die Möglichkeit des Ausgleichs in Umfangsrichtung des Zylinders.

Bei Montage des Aufzugs können die beiden Lagen im Bereich eines Endes in eine Registereinrichtung für die Druckform eingehängt werden, und anschließend beide auf die Mantelfläche aufgezogen werden. So wird Faltenbildung vermieden und ein Aufeinanderliegen der entstehenden Stöße ermöglicht.

Vorteilhaft an der Ausführung des mehrlagigen Aufzuges ist weiter, dass der nicht fest mit der Druckform, beispielsweise einer auf einem Blech angeordneten Polymerplatte, verbundene elastische Unterbau weiterverwendbar bleibt, während beispielsweise nur die das Relief enthaltende Druckform ausgetauscht wird.

Ein Ausführungsbeispiel der Erfindung ist in der Zeichnung dargestellt und wird im folgenden näher beschrieben.

Die einzige Zeichnung zeigt eine schematische Darstellung für die Befestigung eines mehrlagig aufgebauten Aufzuges auf einem Formzylinder.

In einer Rotationsdruckmaschine, z. B. einer Hochdruck- bzw. Flexodruckmaschine, ist ein Formzylinder 01, angeordnet, welcher auf seiner Mantelfläche 02 zumindest magnetische Bereiche aufweist. Das magnetische Feld kann hierbei durch Permanentmagneten oder auch durch Elektromagneten erzeugt sein. Vorteilhaft ist die Verwendung von Magneten, insbesondere Permanentmagneten, hoher Magnetkraft.

Auf der Mantelfläche 02 des Formzylinders 01 der Rotations-Hochdruck- bzw. Flexodruckmaschine wird ein mehrlagiger Aufzug 03 befestigt. Der mehrlagige Aufzug 03 besteht im wesentlichen aus einer inneren Lage 04, beispielsweise einem elastischen Unterbau 04, und einer äußeren Lage 06, in Form einer einer Druckform 06. Der Unterbau 04 befindet sich im montierten Zustand auf der Mantelfläche 02 zwischen der Mantelfläche 02 und der Druckform 06.

Der Unterbau 04 besteht aus einem reversibel verformbaren und/oder elastischen, in vorteilhafter Ausführung kompressiblem Material oder weist zumindest, bei mehrschichtigem Aufbau, eine elastische, kompressible Schicht auf. Im Beispiel ist der Unterbau 04 einschichtig, kompressibel und geschlossenporig ausgeführt. Durch Verwendung geschlossenporiger Materialen für die kompressible Schicht des Unterbaus 04 ist eine zweite Schicht zum Schutz der Poren gegen Feuchtigkeit, Farbe und Schmutz nicht erforderlich.

Grundsätzlich ist jedoch auch ein mehrschichtiger Aufbau des Unterbaus 04 geeignet, wobei, insbesondere bei Verwendung von offenporigen Materialien als kompressible Schicht, ein Abdecken der offenen Poren durch eine zweite, nicht dargestellte Schicht vorgesehen ist. Vorteilhaft bei Verwendung offenporiger Zellstrukturen, wie z. B. Polyurethan-Elastomeren, ist eine Abdeckung gegen Eindringen von Feuchtigkeit der offenporigen Oberfläche durch einen Kunststoff wie beispielsweise eine Folie aus Polyester. Diese Abdeckung kann beidseitig der kompressiblen Schicht, vorzugsweise stoffschlüssig mit dieser verbunden, erfolgen.

Die Druckform 06, beispielsweise eine Druckform 06 für den Hoch- oder Tiefdruck, ist mehrschichtig aufgebaut und weist eine dem Unterbau 04 zugewandte erste Schicht 07 und eine mit der ersten Schicht 07 form- oder stoffschlüssig verbundene zweite Schicht 08 auf. Die erste Schicht 07 der äußeren Lage 06 weist, zumindest bereichsweise, auf ihrer der Mantelfläche 02 des Zylinders 01 zugewandten Seite 09, ein magnetisch anziehbares, vorzugsweise einen ferromagnetischen Stoff enthaltendes, Material auf. Im Beispiel ist die erste Schicht 07 als metallisches Blech 07 ausgeführt, welches durch die magnetische Kraft zur Mantelfläche 02 des Zylinders 01 angezogen wird. Grundsätzlich ist es jedoch auch möglich, die Mantelfläche 02 des Zylinders 01 aus magnetisch anziehbarem Material, und die Schicht 07 aus magnetischem Material auszuführen, damit sich die Lage 06 und die Mantelfläche 02 magnetisch anziehen.

Auf einer der Mantelfläche 02 des Zylinders 01 abgewandten Seite 11 des Bleches 07 ist die zweite, beim Druckvorgang mit einem zweiten Zylinder oder einem Bedruckstoff zusammen wirkende Schicht 08 angeordnet. Die Schicht 08 ist als Polymerplatte 08 für den Hoch- bzw. Flexodruck ausgebildet, wobei sie auf ihrer dem Blech 07 abgewandten Seite ein aus der Schicht 08 heraus ragendes, druckendes Relief 12 aufweist. Zwischen erster 07 und zweiter Schicht 08 können noch eine oder mehrere weitere Schichten angeordnet sein. Auch auf der Seite 09 der Schicht 07 können noch eine oder mehrere Schichten, beispielsweise eine Lack- oder Schutzschicht angeordnet sein. Bei Anordnung eines elastischen Unterbaus 04 ist die Ausbildung der vom Zylinder 01 abgewandten Oberfläche der Schicht 08 mit einer Shore-Härte von 60° bis 80° möglich, was die Verwendung aggressiverer Farben und eine stärkere mechanische Belastung der Oberfläche erlaubt. Die Schicht 08 kann u. U. auch eine Gummiplatte mit einem Relief 12 für den Flexodruck sein. Das Relief 12 kann je nach Verfahrensweise eine Negativ- oder eine Positivform darstellen. Im Beispiel ist die äußere Lage 06 als Druckform 06 für den Hoch- oder Flexodruck ausgebildet, wobei die Polymerplatte 08 direkt auf dem Blech 07 als Untergrund 07 bzw. als Trägerplatte 07 aufgebracht ist. In vorteilhafter Ausführung wird die Druckform 06 aus dem Blech 07 und der Polymerplatte 08 bzw. Polymerschicht 08 nach dem Abrakelprinzip hergestellt und weist somit sehr geringe Dicketoleranzen auf.

Für die passgenaue Auflage und Befestigung des Unterbaus 04 und der Druckform 06 bei der Montage können auf der Mantelfläche 02 des Zylinders 01 Registereinrichtungen 13, beispielsweise Registerstifte 13 angeordnet sein. Diese Anordnung eines Registerstiftes 13 auf der Mantelfläche 02 ist besonders einfach und läßt eine ansonsten durchgehende Mantelfläche 02 zu. Aufgrund des magnetischen Haltens hat die Registereinrichtung 13 keine Haltefunktion in radialer Richtung zu leisten. Anstelle von Registerstiften 13 kann auch in anderer Weise für eine registergenaue Positionierung der Lagen 04 und 06 auf der Mantelfläche 02 gesorgt werden wie beispielsweise einem Anschlag in Umfangs- und/oder in axialer Richtung des Zylinders 01. Die Lagen 04 und 06 können, beispielsweise an einem vorlaufenden Ende, auch abgekantet sein und mit diesem abgekanteten Ende in einen schmalen, in axialer Richtung des Zylinders 01 verlaufendem Kanal eingehängt sein. Durch das Einhängen bzw. Positionieren des Unterbaus 04 mittels derselben Registereinrichtung 13, wird ein aufwendiges Positionieren vermieden. Ein Stoß der jeweiligen Lagen 04; 06 auf der Mantelfläche 02 ist nun derart festlegbar, daß er in einem engen Bereich liegt und den nichtdruckenden Bereich nicht vergrößert.

Sind, wie im Beispiel dargestellt, Registerstifte 13 auf der Mantelfläche 02 angeordnet, so sind im Unterbau 04 und in der Druckform 06 entsprechende Ausnehmungen 14 und 16 in Form eines Schlitzes oder als Stanzung vorgesehen. derartige Ausnehmungen 14 und 16 sind auch vorgesehen, wenn die Registerstifte 13 in einer Kanalöffnung oder auf einer Abflachung der Mantelfläche 02 angeordnet sind.

Eine Herstellung der beiden Lagen 04 und 06 dieses mehrlagigen Aufzuges 03 kann nun in einfacher Weise eben erfolgen, da die Abmessungen der Lagen 04 und 06, insbesondere eine Dicke d06 der Druckform 06 im Vergleich zu einem einlagigen Aufbau eines mehrschichtigen Aufzuges kleiner geworden ist. Die Dicke d06 setzt sich aus einer Dicke d08 der Polymerschicht 08, beispielsweise 0,3 < d08 < 1 mm, vorzugsweise zwischen 0,9 mm und 1 mm, und einer Dicke d07 der ersten Schicht 07, z.B. 0,1 mm < d07 < 0,3 mm, zusammen. Demzufolge wird eine gesamte Dicke d06 der Druckform 06 von beispielsweise 0,4 mm <d06 < 1,3 mm eingehalten. Eine Dicke d04 des kompressiblen Unterbaus 04 liegt beispielsweise zwischen 0, 3 mm und 0,7 mm, in bevorzugter Ausführung zwischen 0,4 mm und 0,6 mm. Hinzu kommt, falls die Oberflächen des Unterbaus 04 abgedeckt werden müssen, jeweils die Dicke der Folie. Eine Länge des Registerstiftes 13 ist größer als die Dicke d04 und kleiner als die Summe der Dicke d04 und d06.

Eine Montage und die Befestigung des mehrlagigen Aufzuges 03, bestehend aus dem Unterbau 04 und der Druckplatte 06 auf den Zylinder 01 erfolgt folgendermaßen: Zunächst wird der lose Unterbau 04, ggf. beidseitig bereits mit Folie versehen, mit seinen Aussparungen 14 in die am Zylinder 01 befindlichen Registerstifte 13 eingelegt. Dies dient ausschließlich dem registerhaltigen Ausrichten und dem Sichem gegen Verrutschen in Umfangsrichtung des Zylinders 01 und nicht zur radialen Fixierung auf der Mantelfläche 02. Auf der Mantelfläche 02 radial gehalten wird der Unterbau 04 durch die nun ebenfalls registerhaltig eingesetzte Druckform 06. Die Druckform 06 wird hierbei ebenfalls mit ihren Aussparungen 16 in die vorgesehenen Registerstifte eingesetzt und durch Wechselwirkung des magnetischen Zylinders 01 mit dem metallischen Blech 07 an der Mantelfläche 02 des Zylinders 01 gehalten. Die beiden Lagen 04; 06 werden nun vorzugsweise gemeinsam auf dem Umfang des Zylinders 01 gewickelt. Hierdurch wird eine Faltenbildung und Ungleichmäßigkeit des Unterbaus 04 vermieden. Der zwischen Druckform 06 und Mantelfläche 02 angeordnete Unterbau 04 wird nun am Zylinder 01 gehalten. Ein Kleben des Unterbaues 04 auf den Zylinder 01 oder das verkleben von Unterbau 04 mit der Druckform 06 ist nicht mehr erforderlich. Bei Verwendung von Elektromagneten zur Erzeugung des Magnetfeldes auf der Mantelfläche 02 kann ein Halten bzw. Lösen des mehrlagigen Aufzuges 03 in vorteilhafter Weise durch Ein- und Ausschalten des den Magneten versorgenden Stromes erfolgen.

### Bezugszeichenliste

- 01: Formzylinder
- 02: Mantelfläche
- 03: Aufzug, mehrlagig
- 04: Lage, innere; Unterbau
- 05: -
- 06: Lage, äußere; Druckform
- 07: Schicht, erste, Blech, Untergrund, Trägerplatte
- 08: Schicht, zweite; Polymerplatte, Polymerschicht
- 09: Seite
- 10: -
- 11: Seite
- 12: Relief
- 13: Registereinrichtung, Registerstifte
- 14: Ausnehmung
- 15: -
- 16: Ausnehmung

- d04: Dicke (04)
- d06: Dicke (06)
- d07: Dicke (07)
- d08: Dicke (08)

## Patentansprüche

1. Aufzug (03) auf einem Formzylinder (01) einer Rotationsdruckmaschine, welcher auf seiner Mantelfläche (02) magnetische Bereiche aufweist, mit einer eine äußere Lage (06) bildenden Druckform (06), welche eine erste Schicht (07) aus einem magnetisch wechselwirkendem Material aufweist und durch magnetische Wechselwirkung auf der Mantelfläche (02) des Formzylinders (01) befestigbar ist, und mit mindestens einer inneren Lage (04) mit zumindest einer reversibel verformbaren Schicht, welche zwischen der Druckform (06) und der Mantelfläche (02) des Formzylinders (01) angeordnet ist, **dadurch gekennzeichnet, dass** die äußere Lage (06) eine zweite, mit der ersten Schicht (07) verbundene Schicht (08) aufweist, welche auf ihrer vom Formzylinder (01) weg gerichteten Oberfläche als Polymerschicht (08) mit einer Härte von 60 - 80 Shore ausgebildet ist, und dass die innere, reversibel verformbare Lage (04) in radialer Richtung ausschließlich durch die äußere Lage (06) auf der Mantelfläche (02) des Formzylinders (01) gehalten ist.

2. Aufzug (03) nach Anspruch 1, **dadurch gekennzeichnet, dass** die innere Lage (04) nicht mit der Druckform (06) verbunden ist.

3. Aufzug (03) nach Anspruch 1, **dadurch gekennzeichnet, dass** die innere Lage (04) zwecks Ausrichtens und Sicherns in Umfangs- und/oder in axialer Richtung mit Ausnehmungen (14) versehen ist, und mittels der Ausnehmungen (14) in am Formzylinder (01) angeordnete Registereinrichtungen (13) für das lagegenaue Positionieren der Druckform (06) einhängbar ist.

4. Aufzug (03) nach Anspruch 1, **dadurch gekennzeichnet, dass** die Polymerschicht (08) ein erhabenes, druckendes Relief (12) aufweist.

5. Aufzug (03) nach Anspruch 1, **dadurch gekennzeichnet, dass** die erste Schicht (07) als Trägerplatte (07) für die zweite Schicht (08) ausgeführt ist.

6. Aufzug (03) nach Anspruch 1, **dadurch gekennzeichnet, dass** die Druckform (06) in radialer Richtung des Formzylinders (01) ausschließlich über magnetische Wechselwirkung mit der Mantelfläche (02) des Zylinders (01) gehalten ist.

7. Aufzug (03) nach Anspruch 5, **dadurch gekennzeichnet, dass** die Trägerplatte (07) aus ferromagnetische Stoffe enthaltendem Material ausgeführt ist.

8. Aufzug (03) nach Anspruch 5, **dadurch gekennzeichnet, dass** die erste Schicht (07) als metallisches Blech (07) und die zweite Schicht (08) als druckende Polymerschicht (08) mit erhabenem Relief (12) ausgeführt ist.

9. Aufzug (03) nach Anspruch 1, **dadurch gekennzeichnet, dass** der Formzylinder (01) auf seiner Mantelfläche (02) im gesamten mit dem zweiteiligen Aufzug (03) zusammen wirkenden Bereich magnetisch ist.

10. Aufzug (03) nach Anspruch 1, **dadurch gekennzeichnet, dass** die innere Lage (04) nicht mit der Mantelfläche (02) des Zylinders (01) verbunden ausgeführt ist.

11. Aufzug (03) nach Anspruch 1, **dadurch gekennzeichnet, dass** die innere Lage (04) als einlagige, geschlossenporige und kompressible Lage (04) ausgeführt ist.

12. Aufzug (03) nach Anspruch 3, **dadurch gekennzeichnet, dass** die Registereinrichtung (13) als Registerstift (13) ausgeführt ist.

## Claims

1. Covering (03) on a printing-surface cylinder (01) of a rotary printing press, which cylinder (01) has on its circumferential surface (02) magnetic regions, having a printing surface (06) which forms an outer ply (06), which printing surface (06) has a first layer (07) of a material which interacts magnetically and which printing surface (06) can be fastened in place on the circumferential surface (02) of the printing-surface cylinder (01) by magnetic interaction, and having at least one inner ply (04) having at least one reversibly deformable layer, which inner ply (04) is arranged between the printing surface (06) and the circumferential surface (02) of the printing-surface cylinder (01), **characterised in that** the outer ply (06) has a second layer (08) which is connected to the first layer (07) and of which the surface directed away from the printing-surface cylinder (01) is in the form of a polymer layer (08) with a hardness of 60-80 Shore, and **in that** the inner, reversibly deformable ply (04) is held on the circumferential surface (02) of the printing-surface cylinder (01) in the radial direction solely by the outer ply (06).

2. Covering (03) according to claim 1, **characterised in that** the inner ply (04) is not connected to the printing surface (06).

3. Covering (03) according to claim 1, **characterised in that**, for the purpose of alignment and securing thereof in the circumferential and/or axial direction, the inner ply (04) is provided with openings (14), and can be hooked, by means of the openings (14), onto registering means (13) for positioning the printing surface (06) exactly in position which are arranged on the printing-surface cylinder (01).

4. Covering (03) according to claim 1, **characterised in that** the polymer layer (08) has a raised relief (12) which prints.

5. Covering (03) according to claim 1, **characterised in that** the first layer (07) is in the form of a carrier plate (07) for the second layer (08).

6. Covering (03) according to claim 1, **characterised in that** the printing surface (06) is held in place in the radial direction of the printing-surface cylinder (01) solely by magnetic interaction with the circumferential surface (02) of the cylinder (01).

7. Covering (03) according to claim 5, **characterised in that** the carrier plate (07) is made of material containing ferromagnetic substances.

8. Covering (03) according to claim 5, **characterised in that** the first layer (07) is in the form of a metal sheet (07) and the second layer (08) is in the form of a polymer layer (08) which has a raised relief (12) and which prints.

9. Covering (03) according to claim 1, **characterised in that**, on its circumferential surface (02), the printing-surface cylinder (01) is magnetic over the whole of the region which co-operates with the two-part covering (03).

10. Covering (03) according to claim 1, **characterised in that** the inner ply (04) is in a form in which it is not connected to the circumferential surface (02) of the cylinder (01).

11. Covering (03) according to claim 1, **characterised in that** the inner ply (04) is in the form of a single-layer, closed-pored and compressible ply (04).

12. Covering (03) according to claim 3, **characterised in that** the registering means (13) is in the form of a register pin (13).

## Revendications

1. Habillage (03) d'un cylindre porte-clichés (01) d'une machine à imprimer rotative, présentant sur sa surface d'enveloppe (02) des zones magnétiques, avec une forme d'impression (06), formant une couche extérieure (06) et présentant une première strate (07) en un matériau à interaction magnétique et susceptible d'être fixé, par interaction magnétique, sur la surface d'enveloppe (02) du cylindre porte-clichés (01), et avec au moins une couche intérieure (03), comprenant au moins une strate déformable de façon réversible, disposée entre la forme d'impression (06) et la surface d'enveloppe (02) du cylindre porte-clichés (01), **caractérisé en ce que** la couche extérieure (06) présente une deuxième strate (08), reliée à la première strate (07) et réalisée, sur sa surface s'écartant du cylindre porte-clichés (01), sous forme de strate en polymère (08) d'une dureté de 60 à 80 Shore, et **en ce que** la couche intérieure (04), déformable de façon réversible, est maintenue en direction radiale exclusivement par la couche extérieure (06), sur la surface d'enveloppe (02) du cylindre porte-clichés (01).

2. Habillage (03) selon la revendication 1, **caractérisé en ce que** la couche intérieure (04) n'est pas reliée à la forme d'impression (06).

3. Habillage (03) selon la revendication 1, **caractérisé en ce que** la couche intérieure (04), dans un but d'orientation de fixation en direction périphérique et/ou axiale, est munie d'évidements (14), et étant susceptibles d'être accrochée, au moyen des évidements (14), dans des dispositifs de repérage (13), disposés sur le cylindre porte-clichés (01), pour obtenir un positionnement en position précise de la forme d'impression (06).

4. Habillage (03) selon la revendication 1, **caractérisé en ce que** la strate en polymère (08) présente un relief (12) imprimant, convexe.

5. Habillage (03) selon la revendication 1, **caractérisé en ce que** la première strate (07) est réalisée sous la forme de plaque support (07) pour la deuxième strate (08).

6. Habillage (03) selon la revendication 1, **caractérisé en ce que** la forme d'impression (06) est maintenue, en direction axiale du cylindre porte-clichés (01), exclusivement par interaction magnétique avec la surface d'enveloppe (03) du cylindre (01).

7. Habillage (03) selon la revendication 5, **caractérisé en ce que** la plaque support (07) est réalisée en un matériau contenant des substances ferromagnétiques.

8. Habillage (03) selon la revendication 5, **caractérisé en ce que** la première strate (07) est réalisée sous la forme de tôle (07) métallique, et la deuxième strate (08) est réalisée sous la forme de couche de polymères (08) imprimante, à relief (12) convexe.

9. Habillage (03) selon la revendication 1, **caractérisé en ce que** le cylindre de forme (01), sur sa surface d'enveloppe (02), est magnétique dans la totalité de la zone coopérant avec l'habillage (03) en deux parties.

10. Habillage (03) selon la revendication 1, **caractérisé en ce que** la couche intérieure (04) n'est pas reliée à la surface d'enveloppe (02) du cylindre (01).

11. Habillage (03) selon la revendication 1, **caractérisé en ce que** la couche intérieure (04) est réalisée sous la forme de couches (01) monostrate, à pores fermés et compressible.

12. Habillage (03) selon la revendication 3, **caractérisé en ce que** le dispositif de repérage (13) est réalisé sous la forme de téton de repérage (13).
